# EUROPÄISCHE PATENTSCHRIFT

(11) **EP 1 153 711 B1**
(45) Veröffentlichungstag und Bekanntmachung des Hinweises auf die Patenterteilung: **27.07.2005**
(21) Anmeldenummer: 01110793.5
(22) Anmeldetag: 04.05.2001
(51) Int. Cl.: B25B 1/12, B25B 1/24

(54) **Spannvorrichtung**
Clamping device
Moyens de serrage

(30) Priorität: 13.05.2000 DE 20008648 U
(43) Veröffentlichungstag der Anmeldung: 14.11.2001
(73) Patentinhaber: Haff & Schneider GmbH & Co. OHG, 87484 Nesselwang (DE)
(72) Erfinder: Mörz, Fridolin, 87760 Lachen-Hetzlinshofen (DE)
(74) Vertreter: Munk, Ludwig, Dipl.-Ing.

(56) Entgegenhaltungen:
- BE-A- 452 886
- DE-A- 4 120 002
- DE-B- 1 247 228
- DE-B- 1 297 058
- FR-A- 2 689 429
- US-A- 5 324 013

## Beschreibung

Die Erfindung betrifft eine Spannvorrichtung zum Spannen von Werkstücken, insbesondere für Werkzeugmaschinen, mit einem Bett, das einen in Längsrichtung verlaufenden Führungskanal aufweist, der von seitlichen Auflageflächen flankiert ist, und mit wenigstens zwei entlang des Betts verfahrbaren und durch Halteeinrichtungen auf dem Bett festlegbaren Schlitten, die jeweils den Auflageflächen zugeordnete Stützelemente und einen in den Führungskanal eingreifenden Führungsansatz aufweisen, und von denen wenigstens einer eine verschiebbare Spannbacke trägt. Eine solche Spannvorrichtung ist aus DE 4120002 A bekannt.

Bei den bekannten Anordnungen dieser Art sind die Auflageflächen und die diesen zugewandte Unterseite der schlittenseitigen Stützelemente mit in gegenseitigen Eingriff bringbaren Verzahnungen versehen. Zur Bildung der Halteeinrichtungen sind die Schlitten nach unten auf das Bett spannende Spannschrauben vorgesehen. Durch die Verzahnung wird hier zwar ein Formschluss zwischen den bettseitigen Auflageflächen und den zugewandten, schlittenseitigen Stützflächen erreicht, der in Bettlängsrichtung wirkende Kräfte aufnehmen kann. Auf die Schlitten wirkende Kippkräfte können durch den genannten Formschluss jedoch nicht abgefangen werden.

Beim Spannen von Werkstücken im Bereich des oberen Rands der schlittenseitigen Backen entstehen jedoch große, auf die Schlitten wirkende Kippkräfte. Diese müssen bei den bekannten Anordnungen durch die die Schlitten mit dem Bett verbindenden Schrauben aufgenommen werden. Bei Schrauben handelt es sich jedoch um vergleichsweise elastische Elemente. Es werden daher vergleichsweise viele Schrauben benötigt, um den erwünschten Halt zu bewerkstelligen. Die Betätigung dieser Schrauben erfordert daher einen hohen Bedienungsaufwand. Dennoch sind in manchen Fällen aufgrund der Dehnung der Schrauben Kippbewegungen der Schlitten nicht vermeidbar, was zwangsläufig zu Ungenauigkeiten beim Spannen der Werkstücke und damit beim Bearbeiten der Werkstücke führt.

Ein weiterer Nachteil der bekannten Anordnungen ist darin zu sehen, dass die nach oben weisende Verzahnung des Betts sehr anfällig für eine Verfüllung mit Spänen etc. ist. Es ergibt sich daher ein hoher Wartungsaufwand zur Reinigung der Verzahnung und zur Vermeidung von durch eine Verschmutzung der Verzahnung bewirkten Ungenauigkeiten. Die bekannten Anordnungen erweisen sich daher als nicht bedienungsfreundlich und zuverlässig genug.

Hiervon ausgehend ist es daher die Aufgabe der vorliegenden Erfindung, eine Vorrichtung eingangs erwähnter Art mit einfachen und kostengünstigen Mittels so zu verbessern, dass eine hohe Bedienungsfreundlichkeit und Zuverlässigkeit erreicht werden.

Diese Aufgabe wird ausgehend vom Oberbegriff des Anspruchs 1 erfindungsgemäß dadurch gelöst, dass eine Seitenwand des Führungskanals und die dieser zugeordnete Flanke des Führungsansatzes der Schlitten mit einander zugeordneten Zahnstangenverzahungen mit in Längsrichtung des Betts hintereinander angeordneten Zähnen versehen sind und dass im Bereich der der verzahnten Flanke gegenüberliegenden Flanke des Führungsansatzes jedes Schlittens eine mittels einer Schraube betätigbare Anstelleinrichtung vorgesehen ist, mittels welcher der Führungsansatz, der bei gelöster Anstelleinrichtung gegenüber dem Führungskanal ein zumindest der Eingriffstiefe der Zahnstangenverzahnungen entsprechendes Spiel aufweist, gegenüber dem Führungskanal verspannbar ist, wobei die einander zugewandten Zahnstangenverzahnungen von Führungskanal und Schlitten in gegenseitigen Eingriff bringbar sind.

Die hier vorgesehene, stehende Verzahnung ist in vorteilhafter Weise in der Lage, nicht nur Verschiebekräfte, sondern auch Kippkräfte aufzunehmen, was eine hohe Positionsgenauigkeit und in der Folge dessen eine hohe Bearbeitungsgenauigkeit gewährleistet. Da die in der Regel nicht vermeidbaren Kippkräfte durch die Verzahnung aufgenommen werden, werden keine die Kippkräfte aufnehmenden Schrauben benötigt. Die zur Bewerkstelligung eines zuverlässigen Zahneingriffs vorgesehene Anstelleinrichtung kann in vorteilhafter Weise durch lediglich eine Schraube betätigt werden. Eine Dehnung dieser Schraube ist in diesem Zusammenhang der erzielbaren Spanngenauigkeit nicht abträglich. Infolge der Reduzierung der zu betätigenden Mittel auf eine Schraube der Anstelleinrichtung ist eine höchst einfache, zeitsparende Bedienung der erfindungsgemäßen Vorrichtung und damit eine ausgezeichnete Bedienungsfreundlichkeit gewährleistet. Außerdem ist davon auszugehen, dass die stehende Verzahnung wesentlich weniger zur Verschmutzung bzw. Verfüllung neigt, als eine liegende Verzahnung, da Späne etc. abfallen, wodurch sich auch der Aufwand zur Reinhaltung der Verzahnung reduziert. Mit den erfindungsgemäßen Maßnahmen werden daher die eingangs geschilderten Nachteile der bekannten Anordnungen auf höchst einfache und kostengünstige Weise vollständig beseitigt.

Vorteilhafte Ausgestaltungen und zweckmäßige Fortbildungen der übergeordneten Maßnahmen sind in den Unteransprüchen angegeben. So erweist es sich als günstig, wenn die verzahnte Seitenwand des Führungskanal zur benachbarten Auflagefläche höchstens rechtwinklig, vorzugsweise spitzwinklig, verläuft. Hierdurch wird sichergestellt, dass beim Anpressen der Schlitten keine nach oben gerichteten Kräfte entstehen, die einer zuverlässigen Anlage der Schlitten an den bettseitigen Auflageflächen entgegenwirken würden. Vielmehr wird eine zuverlässige Anlage gewährleistet. Bei spitzwinkliger Anordnung ergibt sich ein zusätzlicher Niederhalteeffekt.

Eine weitere vorteilhafte Maßnahme kann darin bestehen, dass die Zahnstangenverzahnungen von Schlitten und Führungskanal so ausgebildet sind, dass im aneinander angepressten Zustand Zahnkopf und gegenüberliegender Zahnlückengrund voneinander beabstandet sind. Dies gewährleistet eine zuverlässige Flankenanlage und damit einen spielfreien gegenseitigen Zahneingriff.

Zweckmäßig können die Zahnstangenverzahnungen als Feinverzahnung vorzugsweise mit einer Zahnteilung von 1-2 mm ausgebildet sein. Die Feinverzahnung ermöglicht in vorteilhafter Weise kleine Stellschritte, was sich vorteilhaft auf den erforderlichen Bedienungsaufwand auswirkt. Außerdem ist die Feinverzahnung vergleichsweise sicher gegen Verschmutzung durch Späne, da diese in die Feinverzahnung nicht eindringen können. Auch dies erhöht die Bedienungs- und Wartungsfreundlichkeit.

In weiterer Fortbildung der übergeordneten Maßnahmen können die der verzahnten Seitenwand gegenüberliegende Seitenwand des Führungskanals als gegenüber der benachbarten Auflagefläche spitzwinklig verlaufende Schrägfläche ausgebildet sein und die Anstelleinrichtung einen schlittenseitig vorgesehenen, entlang der Schrägfläche beweglichen Keil aufweisen, der mittels einer von oben zugänglichen Schraube betätigbar ist. Die mit dem Keil zusammenwirktende Schrägfläche ergibt in vorteilhafter Weise eine Anpress- und Niederhaltekraft.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung näher entnehmbar.

Die einzige Figur der nachstehend beschriebenen Zeichnung enthält eine perspektivische Ansicht einer erfindungsgemäßen Spannvorrichtung.

Die der Zeichnung zugrundeliegende Spannvorrichtung enthält ein durch ein balkenförmiges Profilstück gebildetes Bett 1, das auf einem Tisch einer Werkzeugmaschine oder auf einem auf dem Tisch einer Werkzeugmaschine aufnehmbaren Zusatzgerät, wie auf einem Teilapparat, aufnehmbar ist, wie durch in eine bettseitige Nut eingreifende Spannpratzen 2 angedeutet ist. Das Bett 1 ist mit einem in Längsrichtung verlaufenden, hier durchgehenden, nutförmigen Führungskanal 3 versehen, der nach oben offen ist. Die oberen Enden der den Führungskanal 3 seitlich begrenzenden Schenkel 4 des das Bett 1 bildenden Profilstücks bilden den Führungskanal 3 flankierende, plane Auflageflächen 5 für mit zugeordneten, planen Stützflächen 6 versehene, auf dem Bett 1 aufnehmbare Schlitten 7 bzw. 8 bzw. 11. Diese sind in Längsrichtung des Betts 1 verstellbar und an jeder gewünschten Stelle fixierbar.

Es sind mindestens zwei Schlitten 7,8 vorgesehen, von denen einer, hier der Schlitten 7 eine stationäre Anschlagbacke 9 aufweist und der andere, hier der Schlitten 8, mit einer zum Spannen verschiebbaren Spannbacke 10 versehen ist. Das zu spannende Werkstück wird zwischen die Anschlagbacke 9 und die Spannbacke 10 eingelegt und durch Verschieben der Spannbacke 10 mittels eines weiter unten näher beschriebenen Betätigungsorgans gegen die Anschlagbacke 9 gespannt. Im dargestellten Beispiel sind drei Schlitten 7, 8, 11 vorgesehen, wobei der mittlere Schlitten 8 einerseits eine bewegliche Spannbacke 10 und andererseits eine stationäre Anschlagbacke 9 aufweist. Die äußeren Schlitten 7 bzw. 11 besitzen jeweils die geeigneten Gegenbacken. So ist der Schlitten 7 mit einer stationären Anschlagbacke 9 und der Schlitten 11 mit einer hier nicht näher dargestellten, verschiebbaren Spannbacke 10 versehen. Selbstverständlich können bei entsprechend langem Bett auch mehrere, mit zwei Backen versehene Schlitten der bei 8 angedeuteten Art hintereinander angeordnet sein.

Die Schlitten 7, 8, 11 besitzen jeweils einen nach unten vorspringenden, in den Führungskanal 3 eingreifenden Führungsansatz 12, der von zwei seitlichen, flanschartig auskragenden Stützleisten 13 flankiert ist, deren Unterseite die oben erwähnten, auf den bettseitigen Auflageflächen 5 aufliegenden, planen Stützflächen 6 aufweisen. Zur Bewerkstelligung einer zuverlässigen, Verschiebe- und Kippkräfte aufnehmenden Fixierung der Schlitten 7, 8, 11 auf dem Bett 1 ist eine Seitenwand des Führungskanals 3 mit einer Zahnstangenverzahnung 14 versehen, das heißt die Zähne der Verzahnung sind in Längsrichtung des Betts 3 parallel nebeneinander angeordnet. Die jeweils zugewandte Seite des Führungsansatzes 12 der Schlitten 7, 8, 11 ist mit einer entsprechenden, ebenfalls als Zahnstangenverzahnung 14 ausgebildeten Gegenverzahnung versehen, die mit der bettseitigen Zahnstangenverzahnung 14 in formschlüssigen Halteeingriff bringbar ist. Die stehende Anordnung der bett- und schlittenseitigen Zahnstangenverzahnungen 14 ermöglicht einen verschiebe- und kippsicheren Formschluss.

Der Führungsansatz 12 hat innerhalb des Führungskanals 3 soviel Spiel, dass die bett- und schlittenseitigen Zahnstangenverzahnungen 14 in und außer gegenseitigen Eingriff gebracht und die Schlitten 7, 8, 11 bei außer Eingriff gebrachten Verzahnungen verschoben werden können. Die bett- und schlittenseitigen Zahnstangenverzahnung 14 sind so dimensioniert, dass sich bei gegenseitigem Zahneingriff eine zuverlässige Flankenanlage ergibt. Hierzu ist die Dimensionierung so, dass im Eingriffszustand zwischen Zahnkopf und gegenüberliegendem Zahnlückengrund ein Abstand verbleibt.

Die Zahnstangenverzahnungen 14 sind als Feinverzahnungen ausgebildet. Eine Zahnteilung von 1 - 2 mm und dementsprechend eine Zahndichte von 5 - 10 Zähnen pro Zentimeter hat sich als zweckmäßig erwiesen. Die verzahnten Bereiche sind zweckmäßig gehärtet. Dies kann durch eine Nitrierung oder partielle Härtung der verzahnten Bereiche oder durch eine Härtung der gesamten, eine Verzahnung enthaltenden Bauteile erfolgen.

Die bett- und schlittenseitigen Zahnstangenverzahnung 14 sind zweckmäßig als Geradverzahnungen ausgebildet, was eine einfache Herstellung gewährleistet, wenngleich auch eine Schrägverzahnung denkbar wäre. Im Falle einer Schrägverzahnung sind die Zahne zweckmäßig so geneigt, dass sie in Spannrichtung abfallen, wodurch sich ein Niederhalteeffekt ergibt. Die verzahnte Seitenwand des Führungskanals 3 verläuft im dargestellten Beispiel unter einem rechten Winkel zur benachbarten Auflagefläche 5 nach unten, was die Herstellung erleichtert. Zur Bewerkstelligung einer zusätzlichen, nach unten wirkenden Kraft wäre es aber auch denkbar, die Auflagefläche 5 verzahnungsseitig so zu hinterschneiden, dass die verzahnte Seitenwand des Führungskanals 3 mit der benachbarten Auflagefläche 5 einen spitzen Winkel einschließt. Hierdurch ist sichergestellt, dass die Schlitten 7, 8, 11 mit ihren Stützflächen 6 zuverlässig an die bettseitigen Auflageflächen 5 angepresst werden, wenn die genannten bett- und schlittenseitigen Zahnstangenverzahnungen 14 in gegenseitigen Eingriff gebracht werden.

Um die genannten Zahnstangenverzahnungen 14 in gegenseitigen Eingriff bringen zu können, ist auf der der Verzahnung gegenüberliegenden Seite des schlittenseitigen Führungsansatzes 12 jedes Schlittens 7, 8, 11 eine Anstelleinrichtung vorgesehen. Hierzu ist im dargestellten Beispiel die der verzahnten Seitenwand des Führungskanals 3 gegenüberliegende Seitenwand des Führungskanals 3 als gegenüber der benachbarten Auflagefläche 5 spitzwinklig nach außen verlaufende Schrägfläche 15 ausgebildet, das heißt die dortige Auflagefläche 5 ist entsprechend hinterschnitten. Die Schlitten 7, 8, 11 sind jeweils mit einem der Schrägfläche 15 zugewandten, auf- und abbewegbaren Keil 16 versehen, der mit seiner Keilfäche 17 entlang der Schrägfläche 15 bewegbar ist. Der Keil 16 ist zweckmäßig in vertikaler, das heißt in zur Auflagefläche 5 lotrechter Richtung geführt, wie im dargestellten Beispiel durch eine Führungsnut 18 angedeutet ist.

Der Keil 16 ist mit einer Gewindebohrung versehen, in die eine mit einem von oben zugänglichen, am zugeordneten Schlitten 7, 8, 11 abgestützten Kopf 19 versehene Schraube 20 eingreift, durch die der Keil 16 angehoben bzw. abgesenkt werden kann. Diese Hubbewegung wird durch die Schrägfläche 15 in eine quer zur Hubbewegung gerichtete Anstellbewegung umgesetzt, durch welche die bett- und schlittenseitigen Zahnstangenverzahnungen 14 in und außer Eingriff gebracht werden können. Gleichzeitig ergibt sich eine Niederhaltekraft, durch welche die Schlitten 7, 8, 11 mit ihren Stützflächen 6 an die bettseitigen Auflageflächen 5 angepresst werden. Zur Betätigung der genannten Anstelleinrichtung ist nur die eine Schraube 20 zu betätigen, was eine hohe Bedienungsfreundlichkeit und schnelle Betätigbarkeit ergibt.

Die an den Schlitten 7, 8, 11 angebrachten Backen in Form der Anschlagbacke 9 bzw. Spannbacke 10 sind als Wechselbacken ausgebildet, die in Anpassung an die Konfiguration des jeweils zu spannenden Werkstücks konfiguriert bzw. profiliert sein können. Die genannten Backen werden zweckmäßig durch Senkschrauben am zugeordneten Schlitten befestigt, wobei die zugeordneten backenseitigen Ausnehmungen als bis zum unteren Backenrand reichende Schlitze 21 ausgebildet sein können, so dass die Backen 9 bzw. 10 einfach nach oben abziehbar bzw. von oben einsetzbar sind.

Die Anschlagbacke 9 ist am zugeordneten Schlitten fixiert. Die Spannbacke 10 ist gegenüber der zugeordneten Anschlagbacke 9 beweglich und dementsprechend an einem beweglich auf dem zugeordneten Schlittens 8 angeordneten Halter festlegbar. Zur Bildung einer geeigneten Einrichtung zum Verschieben des genannten Halters kann dieser mit einem rückwärtigen Keilansatz versehen sein, der in eine zugeordnete Kammer des zugeordneten Schlitten hineinragt und dessen Keilfläche mit der Keilfläche eines in der genannten Kammer vorgesehenen Keils zusammenwirkt, der durch eine von oben zugängliche, im Bereich der Schlitten 8, 11 angedeutete Schraube 24 betätigbar ist. Selbstverständllich wäre es auch denkbar, backenseitig einen beweglichen Keil und schlittenseitig eine diesem zugeordnete, angeformte Keilfäche vorzusehen.

## Patentansprüche

1. Spannvorrichtung zum Spannen von Werkstücken, insbesondere für Werkzeugmaschinen, mit einem Bett (1), das einen in Längsrichtung verlaufenden Führungskanal (3) aufweist, der von seitlichen Auflageflächen (5) flankiert ist und mit wenigstens zwei entlang des Betts (1) verfahrbaren und durch Halteeinrichtungen auf dem Bett (1) festlegbaren Schlitten (7,8,11), die jeweils den Auflageflächen (5) zugeordnete Stützelemente und einen in den Führungskanal (3) eingreifenden Führungsansatz (12) aufweisen und von denen wenigstens einer eine verschiebbare Spannbacke (10) trägt, **dadurch gekennzeichnet, dass** eine Seitenwand des Führungskanals (3) und die dieser zugewandte Flanke des Führungsansatzes (12) der Schlitten mit einander zugeordneten Zahnstangenverzahnungen (14) versehen sind und dass im Bereich der der verzahnten Flanke gegenüberliegenden Flanke des Führungsansatzes (12) jedes Schlittens eine mittels einer Schraube (20) betätigbare Anstelleinrichtung vorgesehen ist, mittels welcher der Führungsansatz (12) der bei gelöster Anstelleinrichtung gegenüber dem Führungskanal (3) ein zumindest der Eingriffstiefe der Zahnstangenverzahnungen (14) entsprechendes Spiel aufweist, gegenüber dem Führungskanal (3) verspannbar ist, wobei die einander zugewandten Zahnstangenverzahnungen (14) von Führungskanal (3) und Schlitten (7,8,11) in gegenseitigen Eingriff bringbar sind.

2. Spannvorrichtung nach Anspruch 1, **dadurch gekennzeichnet, dass** die Zahnstangenverzahnungen (14) als Geradverzahnungen ausgebildet sind.

3. Spannvorrichtung nach einem der vorhergehenden Ansprüche, **dadurch gekennzeichnet, dass** die verzahnte Seitenwand des Führungskanals (3) zur benachbarten Auflagefläche (5) höchstens rechtwinklig, vorzugsweise spitzwinklig, verläuft.

4. Spannvorrichtung nach einem der vorhergehenden Ansprüche, **dadurch gekennzeichnet, dass** die Zahnstangenverzahnungen (14) von Schlitten (7,8,11) und Führungskanal (3) so ausgebildet sind, dass im aneinander angepressten Zustand Zahnkopf und gegenüberliegender Zahnlückengrund voneinander beabstandet sind.

5. Spannvorrichtung nach einem der vorhergehenden Ansprüche, **dadurch gekennzeichnet, dass** die Zahnstangenverzahnungen (14) als Feinverzahnungen, vorzugsweise mit einer Zahnteilung von 1 - 2 mm ausgebildet sind.

6. Spannvorrichtung nach einem der vorhergehenden Ansprüche, **dadurch gekennzeichnet, dass** die Zahnstangenverzahnungen (14) gehärtet sind.

7. Spannvorrichtung nach einem der vorhergehenden Ansprüche, **dadurch gekennzeichnet, dass** die der verzahnten Seitenwand gegenüberliegende Seitenwand des Führungskanals (3) als gegenüber der benachbarten Auflagefläche (5) spitzwinklig verlaufende Schrägfläche (15) ausgebildet ist und dass die Anstelleinrichtung einen schlittenseitig vorgesehenen, entlang der Schrägfläche (15) beweglichen Keil (16) aufweist, der mittels einer von oben zugänglichen Schraube (20) betätigbar ist.

8. Spannvorrichtung nach Anspruch 7, **dadurch gekennzeichnet, dass** der Keil (16) schlittenseitig geführt ist.

9. Spannvorrichtung nach einem der vorhergehenden Ansprüche, **dadurch gekennzeichnet, dass** der Spannbacke (10) ein in den zugeordneten Schlitten (8) hineinragender Keilansatz zugeordnet ist, dessen Schrägfläche mit einem im Schlitten (8) angeordneten, mittels einer von oben zugänglichen Schraube (24) betätigbaren Keil zusammenwirkt.

10. Spannvorrichtung nach einem der vorhergehenden Ansprüche, **dadurch gekennzeichnet, dass** die schlittenseitigen Backen als Wechselbacken ausgebildet sind, die durch Schrauben, denen backenseitige Schlitze (21) zugeordnet sind, am jeweils zugeordneten Schlitten (7,8,11) festlegbar sind.

11. Spannvorrichtung zum Spannen von Werkstücken, mit einem Bett (1), das einen in Längsrichtung verlaufenden Führungskanal (3) aufweist, der von seitlichen Auflageflächen (5) flankiert ist, und mit wenigstens zwei entlang des Betts (1) verfahrbaren Schlitten (7, 8, 11), die durch Halteeinrichtungen auf dem Bett (1) festlegbar sind und von denen wenigstens ein Schlitten eine verschiebbare Spannbacke (10) trägt, wobei eine Seitenwand des Führungskanals (3) und die dieser zugewandte Flanke des Führungsansatzes (12) der Schlitten (7, 8, 11) mit einander zugeordneten, als stehende Geradverzahnungen ausgebildeten Zahnstangenverzahnungen (14) versehen sind, die zur bettseitigen Abstützung von auf die Schlitten (7, 8, 11) wirkenden Längs- und Kippkräften dienen, und wobei im Bereich der der verzahnten Flanke gegenüberliegenden Flanke des Führungsansatzes (12) jedes Schlittens eine Anstelleinrichtung vorgesehen ist, die einen mit einer kanalseitigen, gegenüber der benachbarten Auflagefläche (5) spitzwinklig verlaufenden Schrägfläche (15) zusammenwirkenden, mittels einer von oben zugänglichen Schraube (20) betätigbaren Keil (16) aufweist und mittels der der Führungsansatz (12) gegenüber dem Führungskanal (3) verspannbar ist, wobei durch die Verspannung die einander zugewandten Zahnstangenverzahnungen (14) mit ihren einander zugewandten Flanken in spielfreie, gegenseitige Anlage kommen und bei gelöster Anstelleinrichtung der jeweilige Schlitten entlang des Betts (1) verfahrbar ist, wobei der Führungsansatz (12) gegenüber dem Führungskanal (3) ein zumindest der Eingriffstiefe der Zahnstangenverzahnungen (14) entsprechendes Spiel aufweist.

## Claims

1. A clamping device for chucking workpieces, especially for machine tools, with a bed (1) comprising a guide channel (3) which extends in the longitudinal direction and which is flanked by lateral bearing surfaces (5), and with at least two carriages (7, 8, 11) which are movable along the bed (1) and can be fixed by means of holding devices on the bed (1) and each comprise supporting elements associated with the bearing surfaces (5) and a guide nose (12) engaging in the guide channel (3) and of which at least one carries a displaceable clamping jaw (10), **characterized in that** one side wall of the guide channel (3) and the flank of the guide nose (12) of the carriages facing the same are provided with mutually associated rack toothings (14) and that in the region of the flank of the guide nose (12) of each carriage which is opposite of the toothed flank a setting device is provided which can be actuated by means of a screw (20) and by means of which the guide nose (12), which comprises in the case of a released setting device a respective play relative to the guide channel (3) corresponding at least to the engagement depth of the rack toothings (14), can be clamped relative to the guide channel (3), with the mutually facing rack toothings (14) being capable of being brought into mutual engagement by guide channel (3) and carriage (7, 8, 11).

2. A clamping device as claimed in claim 1, **characterized in that** the rack toothings (14) are arranged as straight toothings.

3. A clamping device as claimed in one of the preceding claims, **characterized in that** the toothed side wall of the guide channel (3) extends at most rectangularly, but preferably at an acute angle, relative to the adjacent bearing surface (5).

4. A clamping device as claimed in one of the preceding claims, **characterized in that** the rack toothings (14) of carriage (7, 8, 11) and guide channel (3) are configured in such a way that in the mutually pressed state the tooth head and the opposite bottom land are mutually spaced.

5. A clamping device as claimed in one of the preceding claims, **characterized in that** the rack toothings (14) are configured as fine toothings, preferably with a tooth pitch of 1 to 2 mm.

6. A clamping device as claimed in one of the preceding claims, **characterized in that** the rack toothings (14) are hardened.

7. A clamping device as claimed in one of the preceding claims, **characterized in that** the side wall of the guide channel (3) which is opposite of the toothed side wall is configured as an inclined surface (15) extending at an acute angle relative to the adjacent bearing surface (5) and that the setting device comprises a wedge (16) which is provided on the carriage side, is movable along the inclined surface (15) and can be actuated by means of a screw (20) which is accessible from above.

8. A clamping device as claimed in claim 7, **characterized in that** the wedge (16) is guided on the carriage side.

9. A clamping device as claimed in one of the preceding claims, **characterized in that** the clamping jaw (10) is associated with a wedge nose which projects into the associated carriage (8) and whose inclined surface cooperates with a wedge arranged in the carriage (8) and can be actuated by means of a screw (24) which is accessible from above.

10. A clamping device as claimed in one of the preceding claims, **characterized in that** the carriage-side jaws are configured as exchangeable jaws which can be fixed by means of screws to the respectively associated carriage (7, 8, 11), with jaw-side slots (21) being associated to said screws.

11. A clamping device for chucking workpieces, with a bed (1) comprising a guide channel (3) which extends in the longitudinal direction and which is flanked by lateral bearing surfaces (5), and with at least two carriages (7, 8, 11) which are movable along the bed (1) and can be fixed by means of holding devices on the bed (1) and of which at least one carriage carries a displaceable clamping jaw (10), with one side wall of the guide channel (3) and the flank of the guide nose (12) of the carriages (7, 8, 11) facing the same being provided with mutually associated rack toothings (14) arranged as standing straight toothings which are used for bed-side support of longitudinal and tilting forces acting upon the carriages (7, 8, 11), and with a setting device being provided in the region of the flank of the guide nose (12) of each carriage which is opposite of the toothed flank, which setting device comprises a wedge (16) which cooperates with a channel-side inclined surface (15) extending at an acute angle relative to the adjacent bearing surface (5) and can be actuated by means of a screw (20) accessible from above and by means of which the guide nose (12) can be clamped relative to the guide channel (3), with the mutually facing rack toothings (14) coming into play-free mutual contact with their mutually facing flanks as a result of the clamping and are movable along the bed (1) in the case of released setting device of the respective carriage, with the guide nose (12) having a play relative to the guide channel (3) which corresponds to at least the engagement depth of the rack toothings (14).

## Revendications

1. Dispositif de serrage pour le serrage de pièces à usiner, notamment pour des machines-outil, du type comportant un socle (1) pourvu d'un chemin de guidage (3) qui s'étend dans le sens de la longueur et qui est flanqué de surfaces d'appui (5) latérales et au moins deux chariots (7, 8, 11) mobiles en déplacement le long du socle (1) et aptes à être fixés sur le socle (1) par des organes de retenue, lesdits chariots comportant des éléments de soutien associés chacun à une surface d'appui (5) respective et un élément de guidage rapporté (12) s'engageant dans le chemin de guidage (3), l'un d'eux au moins portant un mors de serrage (10) mobile en coulissement, **caractérisé en ce qu'**une paroi latérale du chemin de guidage (3) et le flanc de l'élément de guidage rapporté (12) des chariots lui faisant face sont munis de dentures en crémaillère (14) associées les unes aux autres et qu'est prévu, au niveau du flanc de l'élément de guidage rapporté (12) de chaque chariot situé en regard du flanc denté, un organe de réglage apte à être actionné par une vis (20) et servant à serrer l'élément de guidage rapporté (12) par rapport au chemin de guidage (3), ledit élément de guidage présentant, lorsque l'organe de réglage est desserré, un jeu par rapport au chemin de guidage (3) qui correspond au moins à la profondeur d'engagement des dentures en crémaillère (14), les dentures en crémaillère (14) du chemin de guidage (3) et des chariots (7, 8, 11) se faisant face étant adaptées pour se mettre en prise les unes avec les autres.

2. Dispositif de serrage selon la revendication 1, **caractérisé en ce que** les dentures en crémaillère (14) sont conformées en forme de denture droite.

3. Dispositif de serrage selon l'une quelconque des revendications précédentes, **caractérisé en ce que** la paroi latérale dentée du chemin de guidage (3) est au plus perpendiculaire à la surface d'appui (5) voisine, mais forme de préférence un angle aigu par rapport à celle-ci.

4. Dispositif de serrage selon l'une quelconque des revendications précédentes, **caractérisé en ce que** les dentures en crémaillère (14) des chariots (7, 8, 11) et du chemin de guidage (3) sont conformées de manière à ce que, lorsqu'elles sont plaquées les unes contre les autres, la tête d'une dent et le fond de dent situé en regard sont espacés.

5. Dispositif de serrage selon l'une quelconque des revendications précédentes, **caractérisé en ce que** les dentures en crémaillère (14) sont conformées en forme de denture fine, de préférence avec un pas de 1 - 2 mm.

6. Dispositif de serrage selon l'une quelconque des revendications précédentes, **caractérisé en ce que** les dentures en crémaillère (14) sont trempées.

7. Dispositif de serrage selon l'une quelconque des revendications précédentes, **caractérisé en ce que** la paroi latérale du chemin de guidage (3) située en regard de la paroi latérale dentée est conformée en forme de surface inclinée (15) formant un angle aigu par rapport à la surface d'appui (5) voisine et que l'organe de réglage comporte, sur le côté tourné vers le chariot, un coin (16) qui est mobile en déplacement le long de la surface inclinée (15) et qui est apte à être actionné au moyen d'une vis (20) accessible par le haut.

8. Dispositif de serrage selon la revendication 7, **caractérisé en ce que** le coin (16) est guidé du côté du chariot.

9. Dispositif de serrage selon l'une quelconque des revendications précédentes, **caractérisé en ce qu'**un coin rapporté faisant saillie vers l'intérieur du chariot (8) correspondant est associé au mors de serrage (10), la surface inclinée dudit coin rapporté coopérant avec un coin qui est disposé dans le chariot (8) et qui est apte à être actionné par une vis (24) accessible par le haut.

10. Dispositif de serrage selon l'une quelconque des revendications précédentes, **caractérisé en ce que** les mors disposés du côté du chariot sont conformés en forme de mors interchangeables qui sont aptes à être fixés au chariot (7, 8, 11) qui leur est associé par des vis auxquelles sont associées des fentes (21) prévues sur le côté des mors.

11. Dispositif de serrage pour le serrage de pièces à usiner, du type comportant un socle (1) comportant un chemin de guidage (3) qui s'étend dans le sens de la longueur et qui est flanqué de surfaces d'appui (5) latérales et au moins deux chariots (7, 8, 11) mobiles en déplacement le long du socle (1) et aptes à être fixés sur le socle (1) par des organes de retenue, l'un des chariots au moins portant un mors de serrage (10) mobile en coulissement, une paroi latérale du chemin de guidage (3) et le flanc de l'élément de guidage rapporté (12) des chariots (7, 8, 11) lui faisant face étant munis de dentures en crémaillère (14) associées les unes aux autres, conformées en forme de dentures droites et servant à supporter les efforts longitudinaux et de basculement agissant sur les chariots (7, 8, 11) du côté du socle, un organe de réglage étant prévu au niveau du flanc de l'élément de guidage rapporté (12) de chaque chariot situé en regard du flanc denté, ledit organe de réglage comportant un coin (16) qui est apte à être actionné par une vis (20) accessible par le haut et qui coopère avec une surface inclinée (15) formant un angle aigu avec la surface d'appui (5) voisine et située du côté du chemin de guidage , ladite surface d'appui servant à serrer l'élément de guidage rapporté (12) par rapport au chemin de guidage (3), les flancs opposés des dentures en crémaillère (14) respectives situées en regard venant en appui les uns contre les autres sans jeu, chaque chariot étant mobile en déplacement le long du socle (1) lorsque l'organe de réglage est desserré, l'élément de guidage rapporté (12) présentant par rapport au chemin de guidage (3) un jeu qui correspond au moins à la profondeur d'engagement des dentures en crémaillère (14).
